# EUROPÄISCHE PATENTSCHRIFT

(11) **EP 1 329 243 B1**
(45) Veröffentlichungstag und Bekanntmachung des Hinweises auf die Patenterteilung: **06.12.2006**
(21) Anmeldenummer: 02001332.2
(22) Anmeldetag: 18.01.2002
(51) Int. Cl.: A63C 5/12

(54) **Verfahren zur Herstellung eines Skis und Ski**
Manufacturing method for ski and the ski
Procédé de fabrication de ski et le ski

(43) Veröffentlichungstag der Anmeldung: 23.07.2003
(73) Patentinhaber: Tyrolia Technology GmbH, 2320 Schwechat (AT); Pöllmann, Edgar, Ing., A-1030 Wien (AT)
(72) Erfinder: Pöllmann, Edgar, Ing., 1030 Wien (DE)
(74) Vertreter: Vinazzer, Edith

(56) Entgegenhaltungen:
- FR-A- 2 431 868
- US-A- 3 977 688
- US-A- 5 221 105
- US-A- 5 836 604

## Beschreibung

Die Erfindung betrifft ein Verfahren zur Herstellung eines Skis gemäß dem Oberbegriff des Anspruches 1. Die Erfindung betrifft ferner einen Ski gemäß dem Oberbegriff des Anspruches 6.

Bei einem in der Skiindustrie üblichen Verfahren zur Herstellung von Alpinski wird ein vorgefertigter Skikern in einer teilbaren Form mit Verstärkungsfasern aus imprägnierbaren hochfesten Werkstoffen in Form von Geweben, Gelegen oder Matten umwickelt bzw. bedeckt, welche mit einem unter Temperatur und Druck aushärtenden Imprägnierharzsystems durchtränkt werden. Bei geschlossener Form erfolgt das Aushärten, wobei sämtliche anderen Skibauteile, wie z.B. die Skikanten, die Lauffläche und die Oberflächenfolie miteinander verbunden werden.

Zur Befestigung von Skibindungen oder Skibindungsteilen auf einem Ski ist es üblich, auf der Oberseite des bereits fertig hergestellten Skis Haltevorrichtungen, beispielsweise Bindungsplatten, Führungsschienen und dergleichen, mittels Schrauben zu befestigen. Auf diese Haltevorrichtungen werden dann die Bindungsteile, beispielsweise Vorderbacken und Fersenhalter, aufgebracht und mittels bekannter Verrasteinrichtungen fixiert. Die Montage einer Skibindung auf einem Ski erfordert daher eine Vielzahl von Schritten und Handgriffen, wie das Bohren von Löchern, das Positionieren der Befestigungsplatten bzw. Führungsschienen, das Festsschrauben derselben und schließlich das Positionieren der Skibindungsteile und deren Anpassung an die Schuhlänge.

Ein Verfahren zur Herstellung eines Skis und ein Ski der eingangs genannten Art sind aus der WO 01/45810 A1 bekannt. Der Ski ist derart aufgebaut, dass die Unterseite des zumindest einen Kernbauteiles an eine unter den auftretenden Kräften elastisch nachgiebigen und rückstellenden Schicht angrenzt. An der Oberseite des Kernbauteiles, jedoch innerhalb des Skis, sind druckfeste Fortsätze ausgebildet. Alternativ dazu können an der Oberseite des Kernbauteiles ebenfalls im Inneren des Skis separate, druckfeste Distanzelemente abgestützt sein. Die Bindungsteile, Montageschienen oder Bindungsplatten und dergleichen, sind mittels Schrauben in den Fortsätzen des Kernbauteiles oder zusätzlich noch im Kernbauteil verankert oder bei Zwischenschaltung der Distanzelemente ausschließlich im Kernbauteil lasttragend gehalten. Bei diesen Ausführungen sind daher im Ski gehaltene Befestigungsschrauben erforderlich.

Die US 2001/0038182 offenbart ein Snowboard mit einer in Längsrichtung justierbaren Montageeinrichtung für die Snowboardbindung. Im Snowboardkörper ist eine mit zwei Zahnreihen versehene Schiene eingebettet, an welcher die Basisplatte der Bindung, bedingt durch die Zähne der Zahnreihen, in unterschiedlichen Positionen festgelegt werden kann.

Der Erfindung liegt die Aufgabe zu Grunde, die Montage einer Skibindung bzw. von Skibindungsteilen am Ski deutlich zu vereinfachen.

Dieser Aufgabe wird durch eine erfindungsgemäße Herstellung des Skis gelöst, indem das Führungselement während des Aufbaus des Skis in zumindest eine Verstärkungslage und in die Oberflächenfolie eingesetzt wird, welche an zumindest einem Verbindungsansatz des Führungselementes bündig anschließt, derart, dass bei geschlossener Pressform zumindest die in Skilängsrichtung verlaufenden Stoßbereiche des Verbindungsansatzes des Führungselementes mit der Oberflächenfolie durch die Form unter Pressdruck gesetzt werden und das Führungselement derart mit dem Ski verbunden wird.

Gemäß der Erfindung ist bzw. sind somit im oberen Bereich des Skikörpers ein oder mehrere Führungselement(e) zum Aufschieben, Anordnen bzw. Befestigen von Skibindungsteilen integriert. Dadurch, dass das bzw. die Führungselement(e) bereits bei der Herstellung des Skis eingebunden wird bzw. werden, kann bereits durch den Verpress- und Aushärtevorgang sichergestellt werden, dass sich die Führungselemente fest mit dem Skikörper, insbesondere mit dessen Verstärkungslagen und der Oberflächenfolie, verbinden. Es ist nicht mehr erforderlich, Führungselemente mit dem Skikörper zu verschrauben.

Gemäß einer bevorzugten Ausführungsform der Erfindung werden die Stoßbereiche zwischen dem Führungselement und der Oberflächenfolie stufenlos gebildet. Diese Maßnahme erleichtert eine gleichmäßige Druckausübung auf die Stoßbereiche durch die Pressform. Der fertige Ski weist zudem ein einwandfreies optisches Erscheinungsbild auf.

Von besonderer Bedeutung ist ein festes und den auftretenden Belastungen standhaltendes Einbinden des Führungselementes in den Ski. Es ist daher von Vorteil, wenn das Führungselement mit mehreren, insbesondere mit bis zu drei Verstärkungslagen verbunden wird. Eine weitere Maßnahme, die für ein festes Einbindung von Vorteil ist, besteht darin, dass das Führungselement auch mit dem Skikern verbunden wird.

Das Herstell- bzw. Aufbauverfahren für den Ski kann weiterhin sehr rationell durchgeführt werden. In diesem Zusammenhang ist es günstig, wenn die Verstärkungslagen und die Oberflächenfolie bereits vor dem Auflegen mit entsprechenden Ausnehmungen zur Aufnahme des Führungselementes versehen werden.

Am fertigen Ski bilden der Ski und das bzw. die Führungselement(e) eine Einheit. Das Anordnen des Skibindungsteils bzw. der Skibindung auf dem Führungselement bzw. den Führungselementen kann in herkömmlicher Weise erfolgen, beispielsweise indem das bzw. die Führungselemente in Skilängsrichtung verlaufende Führungsleisten aufweisen, auf welche die Skibindung bzw. das Skibindungsteil aufschiebbar ist. Dabei kann auch für eine herkömmliche Verrastung des Skibindungsteils bzw. der Skibindung am Führungselement Sorge getragen werden.

Bei einer besonders bevorzugten Ausführungsform der Erfindung sind die Führungsleisten von zumindest einem Verbindungsansatz des Führungselementes geringfügig überragt, welcher an die Oberflächenfolie anschließt und mit zumindest einer der Verstärkungslagen in Kontakt ist. Auf diese Weise kann sichergestellt werden, dass bei der Herstellung des Skis das auf die Skioberfläche wirkende Pressformteil die Stoßbereiche zwischen dem Führungselement und der Oberflächenfolie gut unter Druck setzen kann.

Wie bereits erwähnt, kann das Führungselement auch mit dem Skikern verbunden sein, wobei zu diesem Zweck das Führungselement einen Fußabschnitt aufweisen kann, welcher in einer Aufnahmenut des Skikernes sitzt.

Durch das Vorsehen von Absätzen, Fortsätzen oder dergleichen am Führungselement kann eine sehr gute Verbindung desselben zu den Verstärkungslagen und der Oberflächenfolie durch gegeneinander versetzte Lagen erfolgen. In diesem Fall sind die seitlich an diese Absätze, Fortsätze oder dergleichen herangeführten Verstärkungslagen bzw. die herangeführte Oberflächenfolie in unterschiedlichen Ausmaßen zur Aufnahme des Führungselementes ausgenommen.

Weitere Merkmale, Vorteile und Einzelheiten der Erfindung werden nun anhand der Zeichnung, die schematisch mehrere Ausführungsbeispiele darstellt, näher beschrieben. Dabei zeigen
Fig. 1 eine Ausführungsform der Erfindung anhand eines Querschnittes durch eine Pressform und eines Querschnittes durch einen in dieser positionierten Ski,
Fig. 2 eine zweite Ausführungsvariante der Erfindung anhand eines Teilquerschnittes durch einen Ski während des Herstellprozesses,
Fig. 3 eine dritte Ausführungsvariante der Erfindung anhand eines Teilquerschnittes durch einen Ski während des Herstellprozesses und
Fig. 4 eine vierte Variante der Erfindung ebenfalls anhand eines Teilquerschnittes durch einen Ski während dessen Herstellung.

Fig. 1 zeigt eine ein Oberteil 1 und ein Unterteil 2 aufweisende Pressform, welche bei der Herstellung der ersten Ausführungsform eines erfindungsgemäß ausgeführten Skis 3 eingesetzt wird. Der herzustellende Ski 3 weist einen beispielsweise aus Holz bestehenden Kern 4 auf, welcher bei der Darstellung in Fig. 1 mitsamt einer Lauffläche 5, Stahlkanten 6, einer den Kern 4 ummantelnden Verstärkungslage 17 und einer zwischen der Lauffläche 5 und dem Kern 4 angeordneten weiteren Verstärkungslage 7 bereits im Unterteil 2 der Pressform angeordnet ist.

Die Verstärkungslagen 7, 17 bestehen insbesondere, wie auch sämtliche weiteren noch erwähnten Verstärkungslagen, aus harzimprägnierbaren Faserwerkstoffen und können Gewebe, Gelege, Matten oder Rovings sein. Die Verstärkungslagen werden während des Herstellprozesses des Skis 3 auf bekannte Weise mit Harz imprägniert.

Gemäß der Erfindung wird während des Aufbaus des Skis 3 ein Element zum Anordnen bzw. Befestigen einer Skibindung oder eines Teils der Skibindung über Verstärkungslagen eingebunden und beim Aushärtevorgang mit dem Ski 3 fest verbunden. Bei den dargestellten Ausführungsformen ist dieses Element ein Führungselement 10, welches insbesondere aus einem Kunststoff hergestellt ist, und zum Aufschieben eines nicht gezeigten und nicht Gegenstand dieser Erfindung bildenden Skibindungsteils oder eines Bestandteils eines Skibindungsteils, beispielsweise einer Grundplatte, vorgesehen und entsprechend ausgeführt ist. Das Führungselement 10 weist einen Aufsetzbereich 14 auf, mit welchem es auf der Verstärkungslage 17 positioniert wird, und ist an seinen beiden in der Längsrichtung des Skis 3 verlaufenden Seiten mit einer Führungsleiste 12 versehen. Unterhalb jeder Führungsleiste 12 und in einem geringen Abstand von dieser weist das Führungselement 10 einen Verbindungsansatz 11 auf, welcher hier parallel zur Führungsleiste 12 verläuft, parallel zur Skioberfläche verlaufende Ober- und Unterseiten aufweist und in Skiquerrichtung geringfügig die Führungsleiste 12 überragt, was in Fig. 1 durch den Abstand a verdeutlicht ist.

Das Führungselement 10 ist dabei in einer an den Aufsetzbereich 14 angepassten Ausnehmung einer weiteren Verstärkungslage 8 eingesetzt, sodass die Lage 8 unter die Verbindungsansätze 11 reicht und unmittelbar an den Aufsetzbereich 14 des Führungselementes 10 anschließt. Die Verbindungsansätze 11 liegen daher auf der Oberseite der Lage 8 auf.

Zur Fertigstellung des Skis 3 wird als äußerste Lage eine Oberflächenfolie 9, die am fertigen Ski üblicherweise als Schale bezeichnet wird, positioniert. Auch die Oberflächenfolie 9 ist mit einer Ausnehmung versehen, deren Breite dem Abstand der äußeren Ränder der beiden Verbindungsansätze 11 entspricht und deren Länge entsprechend an die Länge und die Form des Führungselementes 10 angepasst ist. Die Höhe der Führungsansätze 11 entspricht der Stärke der Oberflächenfolie 9.

Die Innenfläche des Oberteils 1 der Pressform ist im Bereich des Führungselementes 10 von ihrer Form her diesem angepasst und insbesondere mit zwei Formstufen 15 versehen, derart, dass die Unterseiten 16 der Formstufen 15 bei geschlossener Form mit den gegenüber den Führungsleisten 12 vorstehenden Bereichen der Verbindungsansätze 11 und den an diese anschließenden Bereiche der Oberflächenfolie 9 in Kontakt treten und hier entsprechend Druck ausüben können. Die an die Formstufen 15 anschließenden Seitenbereiche des Formoberteils 1 sind auf die übliche Weise an die Skikontur angepasst, sodass bei geschlossener Form die Lagen 8, 9 mit dem Ski 3 verpresst werden. Außerhalb jenes Bereiches, wo das Führungselement 10 positioniert wird, ist das Formoberteil 1 in üblicher Weise ausgeführt.

Beim Schließen des Formoberteils 1 und dem nachfolgenden Aushärteprozess erfolgt ein festes Verbinden des Führungselementes 10 mit den Verstärkungslagen 8 und 17. Die an die Verbindungsansätze 11 bündig anschließende Oberflächenfolie 9 gewährleistet eine optisch einwandfreie Einbindung des Führungselementes 10. Die Anordnung bzw. der Verlauf der Verstärkungslage 8 und der Oberflächenfolie 9 am fertigen Ski sind in Fig. 1 strichliert eingezeichnet.

Bei der in Fig. 2 gezeigten Ausführungsform der Erfindung ist ein Teilquerschnitt durch den Ski 3 nach dessen Aufbau und unmittelbar vor dem Schließen der Pressform dargestellt. Bei dieser Ausführungsvariante ist das Führungselement zweiteilig ausgeführt und besteht aus zwei übereinstimmend ausgeführten Führungsteilen 10', die bezüglich der strichtlierten Linie A - A, die die Skimitte kennzeichnet, symmetrisch angeordnet sind.

Analog zur Ausführungsform gemäß Fig. 1 ist jedes Führungsteil 10' mit einer Führungsleiste 12 und einem Verbindungsansatz 11 versehen. Ein zweiter Verbindungsansatz 21 ist in Richtung Skimitte weisend vorgesehen.

Der Kern 4 des Skis 3 weist an seiner Unterseite für jedes Führungsteil 10' eine Aufnahmenut 4a zur Aufnahme eines Fußabschnittes 22 jedes Führungsteiles 10' auf. Die den Kern 4 ummantelnde Verstärkungslage 17 ist im Bereich der Aufnahmenuten 4a entsprechend ausgenommen.

Der Verbindungsansatz 21 befindet sich auf gleicher Höhe mit dem Verbindungsansatz 11. Unterhalb der beiden Verbindungsansätze 11 und 21 ist an der Unterseite jedes Führungsteils 10' jeweils etwas nach innen versetzt je ein Absatz 23 ausgebildet, an welchen der Fußabschnitt 22 anschließt.

Beim Aufbau des Skis 3 wird auf den mit der Verstärkungslage 17 versehenen Kern 4 die mit entsprechenden Ausnehmungen für die Führungsteile 10' versehene Verstärkungslage 8 positioniert. Anschließend werden die beiden Führungsteile 10' in die Aufnahmenuten 4a eingesetzt. Dabei treten die Unterseiten der beiden Absätze 23 in Kontakt mit der Verstärkungslage 17 und die Unterseiten der Verbindungsansätze 11, 21 in Kontakt mit der Verstärkungslage 8.

Als letzte Lage wird nun die Oberflächenfolie 9 aufgebracht, die entsprechend der äußeren Kontur der Führungsteile 10' bzw. der Konturen der beiden Führungsansätze 11, 21 ausgenommen ist. Das Pressenoberteil 1 ist bei dieser Ausführungsform, wie es in Fig. 2 angedeutet ist, ebenfalls mit seitlichen Formstufen 15 und zusätzlich mit einem mittigen Anpressteil 18 versehen, welches bei geschlossener Form Druck auf den Mittelstreifen der Oberflächenfolie 9 und die Verbindungsansätze 21 ausübt. Auch bei dieser Ausführungsform wird durch den seitlichen Überstand a der Verbindungsansätze 11 bei geschlossener Form Druck auf die Verbindungsansätze 11 ausgeübt. Selbstverständlich sind bei dieser Ausführungsform die Dimensionen der einzelnen Bauteile entsprechend aufeinander abgestimmt, insbesondere um ein bündiges Einbinden der Führungsansätze 11, 21 in den Ski 3 zu gewährleisten.

Bei der in Fig. 3 gezeigten Ausführungsform sind ebenfalls zwei Führungsteile 10" vorgesehen, von welchen das eine dargestellt ist. Jedes Führungsteil 10" weist eine Führungsleiste 12 und zwei Verbindungsansätze 11', 21' auf, wobei zwischen dem äußeren Rand der Führungsleiste 12 und dem Verbindungsansatz 11' wieder ein Überstand a vorliegt. Jeder Verbindungsansatz 11', 21' ist zweistufig ausgeführt, sodass an den Verbindungsansätzen 11', 21' verbreiternde Absätze 25, 26 ausgebildet sind, an welchen stirnseitig die Verstärkungslage 8 zur Anlage kommt. Auf der Oberseite der Absätze 25, 26 liegt die Oberflächenfolie 9 auf, die hier bündig mit den Verbindungsansätzen 11', 21' abschließen kann. An der Unterseite jedes Führungsteils 10" ist jeweils ein Fußteil 22 ausgebildet, welcher von einer Aufnahmenut 4a des Kernes aufgenommen wird.

An die Ränder der beiden Aufnahmenuten 4a reicht die mit entsprechenden Ausnehmungen versehene, den Kern 4 umgebende Verstärkungslage 17 heran. Nach dem Positionieren der beiden Führungsteile 10" werden die mit entsprechenden Ausnehmungen versehenen weiteren Lagen, die Verstärkungslage 8 bis an die Stirnseiten der Absätze 25, 26, die Oberflächenfolie 9 bündig an die Oberseite der Verbindungsansätze 11', 21' anschließend, aufgelegt.

Das in Fig. 3 angedeutete Oberteil 1 der Form weist neben Formstufen 15 wieder ein mittiges Anpressteil 18 auf, sodass bei geschlossener Form die beiden Verbindungsansätze 11', 21' mit Druck beaufschlagt werden können und beim Aushärten die Führungsteile 10" fest eingebunden werden.

Bei der in Fig. 4 gezeigten Ausführungsform ist beispielhaft wieder ein einteilig ausgeführtes Führungselement 10 vorgesehen, welches hier keine Fußteile aufweist. Zwischen der Führungsleiste 12 und dem Verbindungsansatz 11" ist der Überstand a vorhanden. An der Stirnseite des Verbindungsansatzes 11" ist ein kurzer Fortsatz 27 ausgebildet, derart, dass er von oben durch die Oberflächenfolie 9 abgedeckt werden kann, auf einer Verstärkungslage 8' aufliegt und stirnseitig an eine Verstärkungslage 8 anschließt.

Beim Aufbau des Skis 3 wird auf die Verstärkungslage 17 die mit entsprechenden Ausnehmungen versehene Lage 8' aufgelegt, das Führungselement 10 wird aufgesetzt, sodass die beiden parallel zur Skilängsrichtung verlaufenden Fortsätze 27 die Randbereiche der Lage 8' übergreifen. Anschließend wird die ebenfalls mit einer entsprechenden Ausnehmung versehene weitere Verstärkungslage 8 aufgelegt und schließlich auf dieser die ebenfalls mit einer entsprechend ausgeführten Ausnehmung versehene Oberflächenfolie 9 positioniert. Die Ausgestaltung des hier nicht dargestellten Formoberteils 1 kann im Wesentlichen jener gemäß Fig. 1 entsprechen, sodass auch bei dieser Ausführungsform zwei Formstufen des Oberteils das Führungselement 10 in die Oberflächenbereiche des Skis 3 einpressen können und ein festes Einbinden desselben im Skiverband gewährleistet wird.

Es ist ohne weiteres möglich, die einzelne Merkmale und Maßnahmen der verschiedenen Ausführungsformen untereinander zu kombinieren. So können beispielsweise bei der Ausführung gemäß Fig. 4 eine zweiteilige Ausführung des Führungselementes und zusätzlich Fußteile zur Verankerung im Skikern vorgesehen werden. Die Anzahl der Verstärkungslagen aus Faserwerkstoffen kann ebenfalls variiert werden.

## Patentansprüche

1. Verfahren zur Herstellung eines Skis mit zumindest einem auf der Skioberseite befindlichen Führungselement (10, 10', 10"), welches oberhalb der Skioberseite zumindest eine Führungsleiste (12) zum Aufschieben und Anordnen bzw. Befestigen einer Skibindung oder eines Teils einer Skibindung aufweist, wobei der Ski eine Lauffläche (5), einen Kern (4), eine die Skioberseite bildende Oberflächenfolie (9) und mehrere Verstärkungslagen, insbesondere aus hochfesten Faserwerkstoffen, aufweist und in einer ein Formober- und ein Formunterteil (1, 2) aufweisenden Form verpresst wird,
**dadurch gekennzeichnet,**
**dass** das Führungselement (10, 10', 10") während des Aufbaus des Skis (3) in zumindest eine Verstärkungslage (8) und in die Oberflächenfolie (9) eingesetzt wird, welche an zumindest einem Verbindungsansatz (11, 21, 21') des Führungselementes (10, 10', 10") bündig anschließt, derart, dass bei geschlossener Pressform zumindest die in Skilängsrichtung verlaufenden Stoßbereiche des Verbindungsansatzes (11, 21, 21') des Führungselementes (10, 10', 10") mit der Oberflächenfolie (9) durch die Form unter Pressdruck gesetzt werden und das Führungselement (10, 10', 10") derart mit dem Ski verbunden wird.

2. Verfahren nach Anspruch 1, **dadurch gekennzeichnet, dass** die Stoßbereiche zwischen dem Führungselement (10, 10', 10") und der Oberflächenfolie (9) stufenlos gebildet werden.

3. Verfahren nach Anspruch 1 oder 2, **dadurch gekennzeichnet, dass** das Führungselement (10, 10', 10") mit mehreren, insbesondere mit bis zu drei, Verstärkungslagen (8, 8', 17) verbunden wird.

4. Verfahren nach einem der Ansprüche 1 bis 3, **dadurch gekennzeichnet, dass** das Führungselement (10, 10', 10") auch mit dem Skikern (4) verbunden wird.

5. Verfahren nach einem der Ansprüche 1 bis 4, **dadurch gekennzeichnet, dass** die Verstärkungslagen (8, 8', 17) und die Oberflächenfolie (9) vor dem Auflegen mit entsprechenden Ausnehmungen zur Aufnahme des Führungselementes (10, 10', 10") versehen werden.

6. Ski mit zumindest einem auf seiner Oberseite befindlichen Führungselement (10, 10', 10"), welches oberhalb der Skioberseite zumindest eine Führungsleiste (12) zum Anordnen bzw. Befestigen einer Skibindung oder eines Teils einer Skibindung aufweist, wobei der Ski eine Lauffläche (5), einen Kern (4), eine Oberflächenfolie(9) und mehrere Verstärkungslagen (8, 8', 17), insbesondere aus hochfesten Faserwerkstoffen, aufweist und in einer ein Formober- und ein Formunterteil (1, 2) aufweisenden Form verpresst ist,
**dadurch gekennzeichnet,**
**dass** das Führungselement (10, 10', 10") in zumindest eine Verstärkungslage (8) und in die Oberflächenfolie (9) eingesetzt, gemeinsam mit diesen verpresst und derart mit dem Ski verbunden ist, wobei das Führungselement (10, 10', 10") derart ausgeführt ist, dass sein oder seine Stoßbereich(e) mit der Oberflächenfolie (9) in Skiquerrichtung seine oberhalb der Oberflächenfolie (9) vorgesehenen Bestandteile überragt bzw. überragen.

7. Ski nach Anspruch 6, **dadurch gekennzeichnet, dass** die Oberflächenfolie (9) bündig an zumindest einen Verbindungsansatz (12, 21, 21') des Führungselementes (10, 10', 10") anschließt.

8. Ski nach Anspruch 6 oder 7, **dadurch gekennzeichnet, dass** das Führungselement (10, 10', 10") zumindest eine in Skilängsrichtung verlaufende Führungsleiste (12) aufweist, auf welche die Skibindung bzw. das Skibindungsteil aufschiebbar ist.

9. Ski nach einem der Ansprüche 6 bis 8, **dadurch gekennzeichnet, dass** die Führungsleisten (12) von zumindest einem Verbindungsansatz (11, 11', 11") des Führungselementes (10, 10', 10") geringfügig überragt sind, welcher jeweils an die Oberflächenfolie (9) anschließt und mit zumindest einer der Verstärkungslagen (8, 8') in Kontakt ist.

10. Ski nach einem der Ansprüche 6 bis 9, **dadurch gekennzeichnet, dass** das Führungselement (10', 10") mit dem Skikern (4) verbunden ist.

11. Ski nach Anspruch 10, **dadurch gekennzeichnet, dass** das Führungselement (10', 10") zumindest einen Fußabschnitt (22) aufweist, welcher in einer Aufnahmenut (4a) des Skikernes (4) sitzt.

12. Ski nach einem der Ansprüche 6 bis 11, **dadurch gekennzeichnet, dass** das Führungselement (10, 10', 10") mit Absätzen (23, 25, 26), Fortsätzen (27) oder dergleichen derart versehen ist, dass die Verstärkungslagen (8, 8', 17) und die Oberflächenfolie (9) in unterschiedlichen Ausmaßen zur Aufnahme des Elementes (10, 10', 10") ausgenommen sind.

13. Ski nach einem der Ansprüche 6 bis 12, **dadurch gekennzeichnet, dass** das Führungselement (10', 10") zweigeteilt ist und zwei Führungsteile mit je einer Führungsleiste (12) aufweist.

14. Ski nach Anspruch 13, **dadurch gekennzeichnet, dass** jedes Führungsteil je einen weiteren zur Skimitte weisenden Verbindungsansatz (21, 21') aufweist.

## Claims

1. A method for manufacturing a ski with at least one guide element (10,10',10") located on the upper side of the ski, having above the upper side of the ski at least one guide rail (12) for sliding on and arranging, respectively, attaching a ski binding or a part of a ski binding, wherein said ski has a running surface (5), a core (4), a surface foil (9) forming the upper side of said ski and a plurality of reinforcing layers, in particular out of high strength fibre materials and is pressed in a mould comprising an upper part and a bottom part (1, 2),
**characterized in that**
said guide element (10,10',10") during the construction of said ski (3) is inserted in at least one reinforcing layer (8) and in said surface foil (9), which joins flush with at least one connecting shoulder (11,21,21') of said guide element (10,10',10") such that when said pressing mould is closed at least the joint areas running in the longitudinal direction of the ski of said connecting shoulder (11,21,21') of said guide element (10,10',10") are set with said surface foil (9) by means of said mould under forming pressure and that said guide element (10,10',10") is connected with the ski in this manner.

2. The method according to claim 1, **characterized in that** said joint areas between said guide element (10, 10', 10") and said surface foil (9) are formed without forming a step.

3. The method according to claim 1 or 2, **characterized in that** said guide element (10,10',10") is connected with a plurality, in particular with up to three reinforcing layers (8, 8', 17).

4. The method according to one of the claims 1 to 3, **characterized in that** said guide element (10, 10', 10") is also connected with said ski core (4).

5. The method according to one of the claims 1 to 4, **characterized in that** said reinforcing layers (8, 8', 17) and the surface foil (9) before application are provided with corresponding recesses for the reception of said guiding element (10,10',10").

6. A ski with at least one guide element (10,10',10")located on its upper side, having above the upper side of the ski at least one guide rail (12) for arranging or attaching a ski binding or a part of a ski binding, wherein said ski has a running surface (5), a core (4), a surface foil (9) and a plurality of reinforcing layers (8,8',17), in particular out of high-strength fibre materials and is pressed in a mould comprising an upper part and bottom part (1,2),
**characterized in that**
said guide element (10,10',10") is inserted in at least one reinforcing layer (8) and in said surface foil (9), is pressed together with these and connected with the ski in this manner, wherein said guide element (10,10',10") is executed such that its joint area or its joint areas with said surface foil (9) in the transverse direction of the ski projects, respectively, project above its component parts provided above said surface foil (9).

7. The ski according to claim 6, **characterized in that** said surface foil (9) joins flush with at least one connecting shoulder (12,21,21') of said guide element (10, 10', 10").

8. The ski according to claim 6 or 7, **characterized in that** said guide element (10,10',10") has at least one guide rail (12) running in the ski direction on which the ski binding or the ski binding part can be slid.

9. The ski according to one of the claims 6 to 8, **characterized in that** said guide rails (12) are slightly overlapped by at least one connecting shoulder (11,11',11") of said guide element (10, 10'10"), which joins respectively at the surface foil (9) and is in contact with at least one of said reinforcing layers (8, 8').

10. The ski according to one of the claims 6 to 9, **characterized in that** said guide element (10'10") is connected with said ski core (4).

11. The ski according to claim 10, **characterized in that** said guide element (10',10") has at least one foot section (22) which sits in a reception groove (4a) of said ski core (4).

12. The ski according to one of the claims 6 to 11, **characterized in that** said guide element (10,10',10") is provided with steps (23,25,26), prolongations (27) or suchlike so that said reinforcing layers (8,8',17) and said surface foil (9) are taken out in different dimensions for receiving said element (10,10',10").

13. The ski according to one of the claims 6 to 12, **characterized in that** said guide element (10',10") is divided into two and has two guide parts with respectively one guide rail (12).

14. The ski according to claim 13, **characterized in that** each guide part has a further connection shoulder (21, 21') pointing towards the centre of said ski.

## Revendications

1. Procédé de fabrication d'un ski, avec au moins un élément de guidage (10, 10', 10") situé sur la face supérieure du ski, qui sur le dessus de la face supérieure du ski comporte au moins une baguette de guidage (12) pour emboîter et disposer, respectivement pour fixer une attache de ski ou un élément d'une attache de ski, le ski comportant une surface de glissement (5), une âme (4), un film superficiel (9), formant la face supérieure du ski et plusieurs couches de renfort, notamment en matériaux renforcés par fibres extra solides et étant comprimé dans une partie supérieure et une partie inférieure de moule (1, 2),
**caractérisé en ce que** pendant le montage du ski (3), on insère l'élément de guidage (10, 10', 10") dans au moins une couche de renfort (8) et dans le film superficiel (9) qui se raccorde à fleur sur au moins un embout de liaison (11, 21, 21') de l'élément de guidage (10, 10', 10"), de façon à ce que lorsque le moule de pressage est fermé, au moins les zones de jointures de l'embout de liaison (11, 21, 21') de l'élément de guidage (10, 10', 10") s'étendant en direction longitudinale du ski soient soumises avec le film superficiel (9) à une pression de moulage par le moule et on relie l'élément de guidage (10, 10', 10") de cette façon avec le ski.

2. Procédé selon la revendication 1, **caractérisé en ce que** les zones de jointures entre l'élément de guidage (10, 10', 10") et le film superficiel (9) sont formées sans échelons.

3. Procédé selon l'une quelconque des revendications 1 ou 2, **caractérisé en ce qu'**on relie l'élément de guidage (10, 10' , 10") avec plusieurs, notamment avec jusqu'à trois couches de renfort (8, 8', 17).

4. Procédé selon l'une quelconque des revendications 1 à 3, **caractérisé en ce qu'**on relie également l'élément de guidage (10, 10', 10") à l'âme du ski (4).

5. Procédé selon l'une quelconque des revendications 1 à 4, **caractérisé en ce qu'**avant de les poser, on munit les couches de renfort (8, 8', 17) et le film superficiel (9) d'évidements correspondants pour loger l'élément de guidage (10, 10', 10").

6. Ski, avec au moins un élément de guidage (10, 10', 10") situé sur sa face supérieure, qui sur le dessus de la face supérieure du ski comporte au moins une baguette de guidage (12) pour disposer, respectivement pour fixer une attache de ski ou un élément d'une attache de ski, le ski comportant une surface de glissement (5), une âme (4), un film superficiel (9), et plusieurs couches de renfort (8, 8', 17), notamment en matériaux renforcés par fibres extra solides et étant compressé dans une partie supérieure et une partie inférieure de moule (1, 2),
**caractérisé en ce qu'**on insère l'élément de guidage (10, 10', 10") dans au moins une couche de renfort (8) et dans le film superficiel (9), on le comprime en commun avec ces derniers et on le relie de cette façon avec le ski, l'élément de guidage (10, 10', 10") étant réalisé de façon telle que sa ou ses zone(s) de jointures avec le film superficiel (9) saillisse ou saillissent par-dessus ses composants prévus sur le dessus du film superficiel (9), dans la direction transversale du ski.

7. Ski selon la revendication 6, **caractérisé en ce que** le film superficiel (9) se raccorde à fleur sur au moins un embout de liaison (12, 21, 21') de l'élément de guidage (10, 10', 10").

8. Ski selon la revendication 6 ou 7, **caractérisé en ce que** l'élément de guidage (10, 10', 10") comporte au moins une baguette de guidage (12) s'étendant en direction longitudinale du ski, sur laquelle on peut emboîter l'attache de ski ou l'élément d'attache de ski.

9. Ski selon l'une quelconque des revendications 6 à 8, **caractérisé en ce que** les baguettes de guidage (12) sont légèrement chevauchées par au moins un embout de liaison (11, 11', 11") de l'élément de guidage (10, 10', 10"), qui se raccorde respectivement sur le film superficiel (9) et qui est en contact avec au moins l'une des couches de renfort (8, 8').

10. Ski selon l'une quelconque des revendications 6 à 9, **caractérisé en ce que** l'élément de guidage (10', 10") est relié avec l'âme du ski (4).

11. Ski selon la revendication 10, **caractérisé en ce que** l'élément de guidage (10', 10") comporte au moins une section de base (22) qui est logée dans une rainure de logement (4a) de l'âme du ski (4).

12. Ski selon l'une quelconque des revendications 6 à 11, **caractérisé en ce que** l'élément de guidage (10, 10', 10") est muni de talons (23, 25, 26), de prolongements (27) ou similaires, **en ce que** les couches de renfort (8, 8', 17) et le film superficiel (9) sont évidés dans différentes mesures, pour le logement de l'élément (10, 10', 10").

13. Ski selon l'une quelconque des revendications 6 à 12, **caractérisé en ce que** l'élément de guidage (10', 10") est divisé en deux et comporte deux pièces de guidage avec chacune une baguette de guidage (12).

14. Ski selon la revendication 13, **caractérisé en ce que** chaque pièce de guidage comporte respectivement un embout de liaison supplémentaire (21, 21') dirigé vers le centre du ski.
